# EUROPÄISCHE PATENTSCHRIFT

(11) **EP 2 426 077 B1**
(45) Veröffentlichungstag und Bekanntmachung des Hinweises auf die Patenterteilung: **26.08.2015**
(21) Anmeldenummer: 11007243.6
(22) Anmeldetag: 06.09.2011
(51) Int. Cl.: B66C 13/06, B66C 13/08

(54) **Kran**
Crane
Grue

(30) Priorität: 06.09.2010 DE 202010012237 U
(43) Veröffentlichungstag der Anmeldung: 07.03.2012
(73) Patentinhaber: Liebherr-Werk Ehingen GmbH, 89584 Ehingen/Donau (DE)
(72) Erfinder: Richter, Yggve, 89143 Blaubeuren (DE)
(74) Vertreter: Laufhütte, Dieter

(56) Entgegenhaltungen:
- WO-A1-2008/061797
- DE-U1-202006 015 189
- DE-U1-202010 003 269

## Beschreibung

Die Erfindung betrifft einen Kran, insbesondere einen Teleskopkran, mit einem am Lasthaken angehängten Rahmen zur Aufnahme einer speziellen Last, insbesondere zur Aufnahme eines Rotorblattes einer Windkraftanlage.

Bei der Montage von Windkraftanlagen sind die Rotorblätter in großer Höhe anzubringen. Hierzu werden bevorzugt Fahrzeugkrane oder Raupenkrane eingesetzt. Das zu montierende Rotorblatt weist eine große Rotorfläche und folglich eine große Angriffsfläche für den Wind auf. Zur Montage des Rotorblattes an der entsprechenden Windkraftanlage ist eine ausreichend präzise Justierung des aufgenommenen Rotorblatts in der Montagehöhe erforderlich.

Hierzu ist es aus dem Stand der Technik bereits bekannt, das Rotorblatt mittels eines Rahmens aufzunehmen. Dieser wird an dem Lasthaken des Hubseils angehängt und nimmt den zu montierenden Rotor in der entsprechenden Aufnahme auf.

In der DE 20 2006 015 189 U1 wird beispielsweise vorgeschlagen, das Rotorblatt über zwei Steuerseile an den beiden Abspannseilen der Y-Abspannung des Hauptauslegers zu befestigen und gegen ein Verdrehen zu sichern. Ein Nachteil der vorgeschlagenen Lösung besteht darin, dass die Abspannseile weit von der Längsachse des Hauptauslegers entfernt verlaufen. Folglich beeinflussen die Kräfte in den horizontal verlaufenden Steuerseilen die Abspannkräfte der Y-Abspannung erheblich und mindern die Traglast des Krans.

Weiterhin sind Konstruktionen bekannt, bei denen im Bereich des Auslegerfußes zwei zusätzliche Winden angebracht sind, deren Seile parallel in Richtung des Auslegerkopfes verlaufen. Die Aufnahme für das Rotorblatt ist über zwei Steuerseile mit den aufgespannten Seilen verbunden.

Nachteilig an dieser bekannten Lösung ist zum einen, dass die Winden und die Seile eine zusätzliche Ausrüstung darstellen, die Gewicht und Kosten mit sich bringt. Darüber hinaus ist es erforderlich, beide Seile unabhängig voneinander zu spannen. Die eingebrachte Spannkraft pro Seil belastet den Ausleger, da sich die resultierende Drucklast wie eine zusätzliche Last auf den Ausleger verhält. Ebenfalls bedingt die Anbringung von zwei unabhängigen Seilen eine zusätzliche Seitenbelastung des Auslegers, falls ein Seil stärker belastet wird.

Aufgabe der Erfindung ist es, ausgehend von den vorangehend erläuterten Ausführungen, eine verbesserte Möglichkeit zur Stabilisierung einer aufgenommenen Last aufzuzeigen.

Erfindungsgemäß wird diese Aufgabe durch einen Kran mit den Merkmalen des Anspruchs 1 gelöst. Demnach umfasst der Kran einen zur Aufnahme einer speziellen Last geeigneten Rahmen, der am Lasthaken des Krans angehängt ist. Der Rahmen ist bevorzugt zur Aufnahme eines Rotorblattes für eine Windkraftanlage geeignet. Der Gegenstand der vorliegenden Erfindung ist jedoch nicht auf die Aufnahme eines Rotorblattes beschränkt. Vielmehr läst sich eine beliebige Last mit Hilfe des Rahmens aufnehmen. Der Einfachheit halber wird der erfindungsgemäße Gegenstand dennoch im Folgenden anhand eines Rahmens zur Aufnahme eines Rotorblattes erläutert.

Erfindungsgemäß ist im Vergleich zum Stand der Technik nur ein einziges Führungsseil ohne Abspannfunktion vorgesehen, das ausgehend vom Auslegerfuß parallel zur Längsachsenrichtung des Auslegersystems gespannt ist und endseitig am Auslegersystem befestigt ist. Die Belastung im Ausleger wird gegenüber dem Stand der Technik halbiert, da nunmehr nur ein einzelnes Führungsseil gespannt wird. Auch wird die Funktion einer gegebenenfalls vorhandenen Abspannung nicht beeinflußt.

Das Auslegersystem des erfindungsgemäßen Krans kann z. B. aus einem Teleskopausleger, einem Spitzenausleger und gegebenenfalls einer Hauptauslegerverlängerung bestehen.

Der am Lasthaken angehängte Rahmen zur Aufnahme einer speziellen Last wird über mindestens zwei Steuerseile mit dem Führungsseil verbunden und hierdurch ausreichend stabilisiert.

Bevorzugte Ausführungsmöglichkeiten des erfindungsgemäßen Krans sind Gegenstand der abhängigen Unteransprüche.

Unabhängig vom verwendeten Auslegersystem lässt sich das gespannte Führungsseil endseitig je nach Einsatz in variabler Höhe am Auslegersystem befestigen. Bevorzugt ist eine Befestigung in ausreichender Nähe zum Rollenkopf des Auslegersystems, so dass eine Führung der mindestens zwei verwendeten Steuerseile über die gesamte Hubhöhe gewährleistet ist. Bei geringeren Hubhöhen ist es ausreichend, das Führungsseil endseitig bis zum entsprechenden Bereich am Auslegersystem zu spannen.

Die Steuerseile sind zumindest teilweise entlang des Führungsseils geführt. Die Führung erfolgt zweckmäßig mit Hilfe von Führungsrollen oder dergleichen.

Die eingebrachte Spannung auf das Führungsseil erfolgt vorteilhafterweise mittels einer Winde, die vorzugsweise im Bereich des Auslegerfußes angeordnet ist. Zweckmäßig befindet sich im Bereich des Auslegerfußes von vornherein eine Energieversorgung und eine Steuerungsanbindung, mit der die Winde an das gesamte Kranbussystem bzw. Kransteuerungssystem gekoppelt ist.

Vorteilhafterweise wird die Winde in Abhängigkeit einer entsprechenden Kranbewegung synchronisiert von der Kransteuerung angesteuert. Eine Wippbewegung des Spitzenauslegers bzw. ein Teleskopieren des entsprechenden Auslegerteils bedingt ein durch die Kransteuerung gesteuertes Auslassen bzw. Aufwickeln des Führungsseils mit Hilfe der Winde. Darüber hinaus ist es möglich, die Winde mit einer maximalen Aufspulkraft zu versehen. Bei Überschreiten des Grenzwertes lässt die Winde automatisch Seil ab.

Alternativ kann die Winde auch mittelbar oder unmittelbar am Anlenkstück und bzw. oder am Oberwagen und bzw. oder an einem Wippzylinder angeordnet sein.

Als zweckmäßig erweist es sich in diesem Zusammenhang, wenn die Winde nahezu auf der Symmetrielinie des Auslegersystems angeordnet ist. Das aufgespannte Führungsseil verläuft folglich auf der gebildeten Symmetrieebene in Richtung der Auslegerspitze bis zum Befestigungspunkt am Auslegersystem. Durch die Anordnung der Winde auf der Symmetrielinie fällt die durch die Steuerseile hervorgerufene Seitenbelastungen des Auslegers im Gegensatz zum Stand der Technik erheblich geringer aus. Die einzige Auslegerbelastung resultiert lediglich aus der eingebrachten Drucklast des Führungsseils auf das Auslegersystem. Das Führungsseil verläuft vorteilhaft auf der Symmetrieebene auf der dem Lasthaken zugewandten Auslegerseite.

Vorteilhafterweise verlaufen die Steuerseile ausgehend vom Rahmen zum Führungsseil und werden im Bereich des Verbindungspunkts mit dem Führungsseil durch ein oder mehrere Umlenkrollen umgelenkt.

Die Verbindung der Steuerseile mit dem Führungsseil erfolgt vorteilhafterweise über eine Verbindungskulisse. Die Verbindungskulisse umfasst eine Doppelrolle, die entweder die Steuerseile direkt aufnimmt oder mittelbar über Umlenkrollen mit den Steuerseilen in Verbindung steht. Die Verbindungskulisse ist über die Doppelrolle auf dem Führungsseil geführt.

Von Vorteil ist die Anordnung ein oder mehrerer Umlenkrollen auf dem Rahmen, durch die die einzelnen Steuerseile umgelenkt werden. In diesem Fall kann die Kraft im Seil und dem Seilantrieb auf dem Rahmen reduziert werden.

Schließlich können auf dem Rahmen ein oder mehrere Winden angeordnet sein, um die Spannung der Steuerseile zu variieren um so die Lage des Rahmens stabil zu halten.

Im Gegensatz zum Stand der Technik kann durch die Verwendung des erfindungsgemäßen Führungsseils nun die Last mit einem sehr guten Winkel, auch bei Verwendung eines langen Spitzenauslegers, ausgerichtet werden. In diesem Zusammenhang sei angemerkt, dass die in der DE 20 2006 015 189 U1 zur Führung der Steuerseile verwendete Hauptauslegerspannung nur hinter dem Hauptausleger und nicht hinter dem Spitzenausleger verläuft. Die Hubhöhe, in der eine Stabilisierung der aufgenommenen Last mit Hilfe der Steuerseile ermöglicht ist, ist demnach auf den Bereich der Hauptauslegerabspannung begrenzt.

Mit Hilfe der dargestellten erfindungsgemäßen technischen Lehre ist es ebenfalls denkbar, bereits bestehende Krane entsprechend nachzurüsten. In diesem Fall kann durch die Anbringung einer Winde im Bereich des Auslegerfußes und der Aufspannung des Führungsseils parallel zur Längsachse des Auslegersystems ein bestehender beliebig ausgeführter Kran nachgerüstet werden.

Weitere Vorteile und Einzelheiten der Erfindung ergeben sich aus einem in den Zeichnungen näher dargestellten Ausführungsbeispiel. Es zeigen:
- Figur 1:: eine Seitenansicht eines Fahrzeugkrans mit Teleskopausleger in ausgerichteter Stellung und
- Figur 2:: eine Detailaufnahme des Verbindungspunkts zwischen Führungsseil und den Steuerseilen.

Der in der Figur 1 gezeigte Fahrzeugkran 1 besitzt in an sich bekannter Art und Weise einen als Lastwagen ausgebildeten Unterwagen 2, auf dem ein um eine aufrechte Achse drehbarer Oberwagen 3 gelagert ist. Der Oberwagen 3 trägt ein um eine liegende Achse wippbares Auslegersystem 14, das einen an den Oberwagen 3 angelenkten Gelenkschuß 4 sowie mehrere daraus austeleskopierbare Teleskopschüsse aufweist. An dem innersten Teleskopschuß des Hauptauslegers 5 ist eine wippbare Gitterspitze 6 angeordnet, die über Gitterstücke verbunden sein können. Der Hauptausleger 5 ist mittels einer Abspannung 7 abgespannt, die als räumliche, an sich bekannte Y-Abspannung ausgebildet ist.

Ein Hubseil 22 wird über eine Umlenkrolle 9 über die Wippspitze 6 geführt und trägt einen Lasthaken 21. Am Lasthaken 21 ist ein Rahmen 15 angehängt, der zur Aufnahme eines hier nicht näher dargestellten Rotorblattes einer Windkraftanlage dient.

Zur Stabilisierung des Rahmens 15, insbesondere während der Montage des Rotorblattes an der Windrotornabe, ist nunmehr nur eine einzige Winde 10 vorgesehen, welche sich nahezu auf der Symmetrielinie des Auslegersystems 14 befindet. Diese ist direkt am Gelenkschuß 4 des Hauptauslegers 5 angebracht und wird durch die vorgesehene Energieversorgung sowie die Steuerungsanbindung an das zentrale Kransystem gekoppelt. Die Steuerung der Winde 10 erfolgt beispielsweise ausgehend von der Kransteuerung über das Bus-System.

Die Winde 10 kann alternativ (nicht in Figur 1 gezeigt) auch im Bereich des Auslegerfusses, also auf dem Oberwagen, angebracht sein.

Ausgehend von der Winde 10 verläuft das Führungsseil 13 zum äußeren Bereich des Auslegersystems 14. Das äußere Ende des Seils 13 kann je nach Einsatz flexibel an einer beliebigen Stelle des Auslegersystems 14 befestigt werden. Im dargestellten Ausführungsbeispiel der Figur 1 ist das Führungsseil 13 an der Wippspitze 6 nahe dem Bereich der Umlenkrolle 9 fest angeordnet.

Je nach erfolgender Kranbewegung, wie beispielsweise ein Wippen der Wippspitze 6 bzw. ein Austeleskopieren des Hauptauslegers 5 des Auslegersystems 14, wird die Winde 10 von der Steuerung synchron angesteuert. Weiterhin ist für die Winde 10 eine maximale Aufspulkraft definiert. Wird die zulässige Aufspulkraft der Winde überschritten, so gibt die Winde automatisch Seil ab.

Ausgehend vom Rahmen 15 verlaufen die beiden Steuerseile 16, 17 in Richtung des Führungsseils 13. Zur Verbindung der Steuerseile 16, 17 mit dem Führungsseil 13 dient die Verbindungskulisse 20, welche der Detaildarstellung in Figur 2 zu entnehmen ist. Die Verbindungskulisse 20 weist eine Doppelrolle 25 auf, die entlang des Führungsseils 13 geführt ist. Symmetrisch zur Doppelrolle 25 sind die beiden Umlenkrollen 26, 27 beweglich an der Verbindungskulisse befestigt. Durch die Umlenkrollen 26, 27 werden die Steuerseile 16, 17 umgelenkt und zurück zum Rahmen 15 geführt.

Auf dem Rahmen selbst werden die Steuerseile 16, 17 durch weitere Umlenkrollen umgelenkt und durch einen entsprechenden Windenantrieb gesteuert. Über den Windenantrieb auf dem Rahmen 15 lassen sich die Steuerseile 16, 17 entsprechend ansteuern, um die horizontale Lage des Rahmens 15 in der Hubhöhe zu stabilisieren bzw. nachzujustieren. Die Verwendung der einzelnen Umlenkrollen sorgt für eine Kraftreduzierung im Seil und im Seilantrieb des Rahmens 15.

An dieser Stelle sei nochmals ausdrücklich erwähnt, dass die Erfindung nicht auf die Aufnahme eines Rotorblattes beschränkt ist. Über den Rahmen 15 kann eine beliebige in die Aufnahme des Rahmens 15 passende Last aufgenommen werden.

Durch die Verwendung eines einzelnen Führungsseils wird der Einfluß durch die Steuerseile 16, 17 auf das Auslegersystem 14 im Vergleich zu bekannten Lösungen aus dem Stand der Technik erheblich reduziert. Weiterhin bringt die symmetrische Anordnung der Winde 10, sowie der Verlauf des Führungsseils 13 entlang der Symmetrieebene des Auslegersystems 14 den entscheidenden Vorteil mit sich, dass die Seitenbelastung auf das Auslegersystem 14 weitestgehend verhindert wird. Die bisherigen bekannten Ausführungen, die auf mehrere Führungsseile bzw. auf die Verwendung der vorhandenen Abspannung setzen, haben den Nachteil, dass die Führungsseile außerhalb der Symmetrieebene seitlich neben dem Auslegersystem 14 verlaufen. Dies hat bei einer ungleichen Krafteinwirkung der Steuerseile auf die entsprechenden Führungsseile eine erhebliche Seitenbelastung des Auslegersystems 14 zur Folge.

## Patentansprüche

1. Kran, insbesondere Teleskopkran, mit einem am Lasthaken (21) angehängten Rahmen (15) zur Aufnahme einer speziellen Last, insbesondere zur Aufnahme eines Rotorblattes einer Windkraftanlage,
**dadurch gekennzeichnet, dass** ein einziges Führungsseil (13) ohne Abspannfunktion vorgesehen ist, das ausgehend von einem Auslegerfuß gleichgerichtet zur Längsachsenrichtung des Auslegersystems (14) gespannt ist und endseitig am Auslegersystem (14) befestigt ist, wobei der am Lasthaken (21) angehängte Rahmen (15) über mindestens zwei Steuerseile (16, 17) mit dem Führungsseil (13) verbunden ist.

2. Kran nach Anspruch 1, **dadurch gekennzeichnet, dass** das Führungsseil (13) endseitig je nach Einsatz in variabler Höhe am Auslegersystem (14) befestigbar ist.

3. Kran nach Anspruch 1 oder 2, **dadurch gekennzeichnet, dass** die Steuerseile (16, 17) zumindest teilweise entlang des Führungsseils (13) geführt sind.

4. Kran nach einem der vorhergehenden Ansprüche, **dadurch gekennzeichnet, dass** das Führungsseil (13) mittels einer Winde (10) spannbar ist, die vorzugsweise im Bereich des Auslegerfußes angeordnet ist.

5. Kran nach Anspruch 4, **dadurch gekennzeichnet, dass** die Winde (10) nahezu auf der Symmetrielinie des Auslegersystems (14) angeordnet ist und/oder das Führungsseil (13) auf der gebildeten Symmetrieebene in Richtung [der] einer Auslegerspitze verläuft.

6. Kran nach Anspruch 4 oder 5, **dadurch gekennzeichnet, dass** die Winde (10) mittelbar oder unmittelbar am Anlenkstück und/oder Oberwagen (3) und/oder Wippzylinder angeordnet ist.

7. Kran nach einem der vorhergehenden Ansprüche, **dadurch gekennzeichnet; dass** ein oder mehrere Umlenkrollen (9) vorgesehen sind, die die Steuerseile (16, 17) zumindest teilweise im Verbindungspunkt mit dem Führungsseil (13) umlenken.

8. Kran nach einem der vorhergehenden Ansprüche, **dadurch gekennzeichnet, dass** die Steuerseile (16, 17) mittels einer Verbindungskulisse entlang des Führungsseils (13) geführt sind.

9. Kran nach einem der vorhergehenden Ansprüche, **dadurch gekennzeichnet, dass** wenigstens ein Steuerseil (16; 17) über ein oder mehrere Umlenkrolle (9) auf dem Rahmen (15) umgelenkt ist.

10. Kran nach einem der vorhergehenden Ansprüche, **dadurch gekennzeichnet, dass** ein oder mehrere Steuerwinden für die Steuerseile (16, 17) auf dem Rahmen (15) vorgesehen sind.

## Claims

1. A crane, in particular a telescopic crane, with a frame suspended on the load hook (21) for taking up a special load, in particular for taking up a rotor blade of a wind turbine,
**characterized in**
**that** a single guide cable (13) without guying function is provided, which proceeding from a boom foot is tensioned parallel to the direction of the longitudinal axis of the boom system (14) and is attached to the boom system (14) at its end, wherein the frame (15) suspended on the load hook (21) is connected with the guide cable (13) via at least two control cables (16, 17).

2. The crane according to claim 1, **characterized in that** the guide cable (13) can be attached to the boom system (14) at its end at variable height depending on use.

3. The crane according to claim 1 or 2, **characterized in that** the control cables (16, 17) are at least partly guided along the guide cable (13).

4. The crane according to any of the preceding claims, **characterized in that** the guide cable (13) can be tensioned by means of a winch (10) which preferably is arranged in the region of the boom foot.

5. The crane according to claim 4, **characterized in that** the winch (10) is arranged almost on the line of symmetry of the boom system (14) and/or the guide cable (13) extends on the formed plane of symmetry in direction of [the] a boom tip.

6. The crane according to claim 4 or 5, **characterized in that** the winch (10) is directly or indirectly arranged on the articulation piece and/or uppercarriage (3) and/or luffing cylinder.

7. The crane according to any of the preceding claims, **characterized in that** one or more deflection pulleys (9) are provided, which at least partly deflect the control cables (16, 17) in the point of connection with the guide cable (13).

8. The crane according to any of the preceding claims, **characterized in that** the control cables (16, 17) are guided along the guide cable (13) by means of a connecting link.

9. The crane according to any of the preceding claims, **characterized in that** at least one control cable (16, 17) is deflected via one or more deflection pulleys (9) on the frame (15).

10. The crane according to any of the preceding claims, **characterized in that** one or more control winches for the control cables (16, 17) are provided on the frame (15).

## Revendications

1. Grue, en particulier grue télescopique, comportant un cadre (15) suspendu à crochet de charge (21) pour la réception d'une charge spéciale, en particulier pour la réception d'une pale de rotor d'une éolienne,
**caractérisée en ce qu'**il est prévu un seul câble de guidage (13) sans fonction de détente qui est tendu depuis un pied de flèche dans la même direction que la direction de l'axe longitudinal du système de flèche (14) et fixé à l'extrémité au système de flèche (14), le cadre (15) suspendu au crochet de charge (21) étant relié au câble de guidage (13) par l'intermédiaire d'au moins deux câbles de commande (16, 17).

2. Grue selon la revendication 1, **caractérisée en ce que** le câble de guidage (13) peut être fixé à l'extrémité au système de flèche (14), à une hauteur variable selon l'utilisation.

3. Grue selon la revendication 1 ou 2, **caractérisée en ce que** les câbles de commande (16, 17) sont guidés au moins partiellement le long du câble de guidage (13).

4. Grue selon l'une des revendications précédentes, **caractérisée en ce que** le câble de guidage (13) peut être tendu au moyen d'un treuil (10) qui est agencé de préférence dans la zone du pied de flèche.

5. Grue selon la revendication 4, **caractérisée en ce que** le treuil (10) est agencé presque sur la ligne de symétrie du système de flèche (14) et/ou le câble de guidage (13) s'étend sur le plan de symétrie formé en direction [de la] d'une pointe de flèche.

6. Grue selon la revendication la revendication 4 ou 5, **caractérisée en ce que** le treuil (10) est agencé indirectement ou directement sur la pièce d'articulation et/ou sur le chariot supérieur (3) et/ou sur le vérin basculeur.

7. Grue selon l'une des revendications précédentes, **caractérisée en ce qu'**il est prévu une ou plusieurs poulies de renvoi (9) qui fait changer de direction les câbles de commande (16, 17) au moins partiellement dans le point de liaison avec le câble de guidage (13).

8. Grue selon l'une des revendications précédentes, **caractérisée en ce que** les câbles de commande (16, 17) sont guidés le long du câble de guidage (13) au moyen d'une coulisse de liaison.

9. Grue selon l'une des revendications précédentes, **caractérisée en ce qu'**au moins un câble de commande (16, 17) change de direction sur le cadre (15) par l'intermédiaire d'une ou de plusieurs poulies de renvoi (9).

10. Grue selon l'une des revendications précédentes, **caractérisée en ce qu'**il est prévu sur le cadre (15) un ou plusieurs treuils de commande pour les câbles de commande (16, 17).
